# EUROPÄISCHE PATENTANMELDUNG

(11) **EP 2 085 125 A1**
(43) Veröffentlichungstag der Anmeldung: **05.08.2009**
(21) Anmeldenummer: 09151629.4
(22) Anmeldetag: 29.01.2009
(51) Int. Cl.: A63C 7/08

(54) **Harscheisen**

(30) Priorität: 01.02.2008 AT 1592008
(71) Anmelder: Ulbl, Albert, 8045 Graz (AT)
(72) Erfinder: Ulbl, Albert, 8045 Graz (AT)
(74) Vertreter: KLIMENT & HENHAPEL

(57) **Zusammenfassung**

Rückgleitsicherung für Skier, bei der zumindest eine Greifplatte (2) seitlich an einem Grundkörper (1) um eine Drehachse (D) schwenkbar angelenkt ist, wobei erfindungsgemäß vorgesehen ist, dass jeweils zumindest eine Greifplatte (2) beiderseits des Grundkörpers (1) angeordnet ist, die jeweils in einem auf dem Grundkörper (1) seitlich angeordneten Lager (12) schwenkbar gehalten ist, und die Greifplatten (2) in Form eines Stecksystems einzeln manuell vom Grundkörper (1) montierbar und demontierbar sind.

## Beschreibung

Die Erfindung betrifft eine Rückgleitsicherung für Skier, bei der zumindest eine Greifplatte seitlich an einem Grundkörper um eine Drehachse schwenkbar angelenkt ist, gemäß dem Oberbegriff von Anspruch 1.

Rückgleitsicherungen finden insbesondere beim Tourenskigehen Anwendung, und werden zumeist als Zusatzgerät ausgeführt, die auf die Bindung aufgesteckt werden. Sie bestehen aus zwei seitlich des Skis angeordneten Greifplatten, die unter die Skilauffläche reichen und beim Gehen mit angeschnallten Skiern beim Aufsetzen des Skis in den Schnee gedrückt werden. Dadurch wird ein Zurückrutschen oder auch ein seitliches Abrutschen des Skis verhindert. Falls sie nicht mehr gebraucht werden, etwa bei Abfahrten, werden sie entweder von der Bindung entfernt, oder so in eine fixierte Position gedreht, dass sie nicht mehr unter die Lauffläche reichen.

Rückgleitsicherungen herkömmlicher Art erfordern daher ihre ständige Justierung, um sie vor Abfahrten zu entfernen bzw. sie vor Anstiegen wieder zu montieren, oder sie entsprechend zu verdrehen. Des Weiteren ist oft nicht absehbar, ob bei einem Tourenabschnitt eine Rückgleitsicherung gebraucht wird, etwa bei der Querung von steilen, harten Hängen, bei denen nicht immer sofort entschieden werden kann, ob eine Sicherung gegen Rück- bzw. Seitwärtsgleiten erforderlich ist. Beginnt in diesen Situationen ein Tourenski seitwärts abzurutschen, weil die Rückgleitsicherung etwa in ihre inaktive Position verdreht wurde, kann eine entsprechende Justierung oft nur mehr sehr beschwerlich erfolgen.

Es ist daher das Ziel der Erfindung, diese Nachteile zu vermeiden und eine Rückgleitsicherung zu verwirklichen, die nach erfolgter Montage am Ski einfache Justierungen hinsichtlich unterschiedlicher Auf- und Abstiegsbedingungen, Schneeverhältnisse und dergleichen ermöglicht. Des Weiteren soll die Rückgleitsicherung einfach aufgebaut und somit kostengünstig ausgeführt sein. Insbesondere soll sie kein Zusammenwirken mit dem Skischuh erfordern, was einerseits ihre Montage bzw. Demontage unabhängig von der Bindungsplatte ermöglicht, und andererseits auch deren Montage abseits der Bindungsplatte.

Diese Ziele werden durch die Merkmale von Anspruch 1 erreicht. Anspruch 1 bezieht sich dabei auf eine Rückgleitsicherung für Skier, bei der zumindest eine Greifplatte seitlich an einem Grundkörper um eine Drehachse schwenkbar angelenkt ist, wobei erfindungsgemäß vorgesehen ist, dass jeweils zumindest eine Greifplatte beiderseits des Grundkörpers angeordnet ist, die jeweils in einem auf dem Grundkörper seitlich angeordneten Lager schwenkbar gehalten ist, und die Greifplatten in Form eines Stecksystems einzeln manuell vom Grundkörper montierbar und demontierbar sind.

Gemäß der erfindungsgemäßen Ausführungsform ist somit jeweils zumindest eine Greifplatte beiderseits des Grundkörpers angeordnet, die jeweils in einem auf dem Grundkörper seitlich angeordneten Lager schwenkbar gehalten ist. Daher können die Greifplatten auch einzeln montiert oder demontiert werden. So können unterschiedliche Ausführungsformen der Greifplatten verwendet werden, etwa Greifplatten mit breiter Gleitfläche ("Schneeflügel", siehe Fig. 4a und 4b) für den Außenski und schmaler Gleitfläche für den Innenski, sowie eine zusätzliche Greifplatte für eisigen Untergrund ("Eisflügel", siehe Fig. 5a und 5b), usw. Auf diese Weise kann eine optimale Anpassung an die Schneeverhältnisse erfolgen, da die erfindungsgemäße Rückgleitsicherung eine Mischung, oder auch einen Wechsel dieser unterschiedlichen Ausführungsformen erlaubt. Sind die Untergrundbedingungen sehr wechselhaft, würde sich zum Beispiel folgende Kombination anbieten: ein "Schneeflügel" mit breiter Gleitfläche an der äußeren Skikante, die sehr gut das Zurückrutschen bei harschigem Untergrund verhindert, und einen "Eisflügel" an der inneren Skikante, die sehr gut das seitliche Abrutschen auf Harsch und Eis verhindert. Für extreme Verhältnisse ist auch die Montage von mehreren Ausführungsformen möglich, zum Beispiel eine Grundplatte vor der Bindung mit "Schneeflügeln", sowie eine zweite Grundplatte unter der Bindung mit montierten "Eisflügeln".

Es kann auch vorteilhaft sein, lediglich an einer Seite des Skis eine Greifplatte vorzusehen, etwa nur an der inneren Skikante, oder nur an der äußeren Skikante. Diese Auswahl wird je nach Situation unterschiedlich sein, und kann sich im Gelände auch ständig ändern. Daher ist erfindungsgemäß auch vorgesehen, dass die Greifplatten in Form eines Stecksystems einzeln manuell demontierbar sind. Dadurch kann je nach Bedarf eine Greifplatte montiert oder demontiert werden, ohne hierfür ein Werkzeug, oder sonstige Hilfsmittel verwenden zu müssen. Der Austausch, das Entfernen, oder das Hinzufügen einzelner Greifplatten kann dadurch auch rasch erfolgen, sodass die Zeitverluste gering gehalten werden können.

Eine mögliche Ausführungsform für ein solches Stecksystem besteht etwa darin, eine lösbare Verbindung durch ein Federelement zu verwirklichen, das in einer, mit der Greifplatte verbundenen Hülse eingesetzt ist, wobei die Hülse im montierten Zustand in einem Lager des Grundkörpers gehalten ist, und das Federelement an einer Halteschulter des Grundkörpers einrastet.

Eine mögliche Ausführungsform für den Grundkörper besteht etwa darin, dass der Grundkörper als U-förmig gebogene Grundplatte ausgeführt ist, wobei die Lager der Greifplatten an den aufgebogenen Schenkeln der Grundplatte angeordnet sind. Der Vorteil dieser Ausführungsform liegt dabei darin, dass kein den Ski querendes Element, wie Bolzen und dergleichen, vorgesehen ist, und die Rückgleitsicherung daher auch auf oder unter der Bindungsplatte montiert werden kann.

Selbstverständlich kann die konkrete Ausführungsform des Grundkörpers variieren. Ein solcher Grundkörper kann etwa als Kunststoffspritzgussteil ausgeführt sein, der kreativem Design zur Verfügung steht, wobei er entweder separat von der Bindung am Ski montiert wird, oder integraler Bestandteil der Bindung ist, und etwa auch die Funktion der vorderen Bindungsbacke erfüllt.

Auch die Greifplatte kann unterschiedlich ausgeführt sein. Gemäß einer bevorzugten Ausführungsform weist die Greifplatte etwa einen L-förmigen Querschnitt auf, wobei eine erste Schenkelfläche am Grundkörper angelenkt ist, und die zweite Schenkelfläche eine Gleitfläche bildet, die in ihrem von der Drehachse beabstandeten Bereich einen spitz zulaufenden Endabschnitt aufweist ("Schneeflügel", siehe Fig. 1 bis 4). Die Greifplatten können aber auch planar ausgeführt sein, und etwa eine gezackte Greiffläche aufweisen ("Eisflügel", siehe Fig. 5). In diesem Fall kann es auch vorteilhaft sein, mehrere Greifplatten auf einer Seite des Grundkörpers bzw. des Skis lamellenartig nebeneinander anzuordnen.

Die Greifplatten sind an sich frei schwenkbar. Es wird aber vorteilhaft sein, den Schwenkwinkel in geeigneter Weise zu begrenzen. Gemäß einer bevorzugten Ausführungsform kann daher ein am Grundkörper schwenkbar angeordnetes Anschlagselement zur Begrenzung des Schwenkwinkels der Greifplatte vorgesehen sein, das mithilfe eines Fixierstiftes in unterschiedlichen Positionen am Grundkörper fixierbar ist. Die Verstellbarkeit des Anschlagselements kann etwa sicherstellen, dass der Schwenkwinkel der Greifplatte unterschiedlich begrenzt wird. Vorzugsweise ist aber auch zumindest eine Position vorgesehen, bei der das Anschlagselement in eine entsprechende Ausnehmung der Greifplatte formschlüssig eingreift, sodass ein Verschwenken der Greifplatte gänzlich unterbunden wird, der Schwenkwinkel also 0° beträgt, und die Greifplatte fixiert wird. In dieser Positionierung wirkt die Greifplatte wie ein Steigeisen, was etwa bei eisigem Untergrund vorteilhaft ist, wie im Folgenden noch näher ausgeführt werden wird.

Für die Verschwenkbarkeit des Anschlagselements ist es vorteilhaft, wenn der Fixierstift am Anschlagselement axial entlang der Stiftachse manuell verschiebbar befestigt ist. Dabei können etwa mehrere Bohrungen im Grundkörper vorgesehen sein, in die der Fixierstift des Anschlagselements eindringen kann, sodass je nach Wahl der Bohrung unterschiedliche Positionierungen des Anschlagselements gewählt werden können, die den Schwenkwinkel der Greifplatte unterschiedlich begrenzen, oder die Greifplatte sogar fixieren.

Die weiteren Ansprüche betreffen einen Ski, sowie eine Bindungsplatte mit einer erfindungsgemäßen Rückgleitsicherung.

Die erfindungsgemäße Rückgleitsicherung kann mit ihren Greifplatten auch nachträglich auf jeden Ski montiert werden, und zwar so, dass die Greifplatten seitlich des Skis angeordnet sind, wobei der drehachsenseitige Bereich der Greifplatten in Fahrtrichtung liegt, und der, der Drehachse abgewandte Bereich der Greifplatte, der zumeist einen spitz zulaufende Endabschnitt aufweist, daher gegen die Fahrtrichtung des Skis zeigt. Die erfindungsgemäße Rückgleitsicherung kann dabei je nach Ausführungsform vor der Bindungsplatte, auf oder unter der Bindungsplatte, oder auch in Fahrtrichtung gesehen hinter der Bindungsplatte am Ski montiert werden. Durch die schwenkbare Lagerung der Greifplatte läuft die Rückgleitsicherung bei einer Abfahrt annähernd widerstandslos auf der Schneeoberfläche mit. Bei einem Anstieg hingegen fällt beim Heben eines Fußes die Greifplatte der Rückgleitsicherung abwärts. Diese Schwenkbewegung der Greifplatte wird dabei, wie noch näher ausgeführt werden wird, durch einen Anschlag begrenzt, etwa in einer Stellung, bei der die Gleitkante mit dem Ski einen Winkel von etwa 70°-90° bildet. Beim Aufsetzen des Skis gräbt sich ein spitz zulaufender Endabschnitt der Greifplatte in die Schneeoberfläche ein, und verhindert ein Rück- bzw. Seitwärtsrutschen des Skis.

Die erfindungsgemäße Rückgleitsicherung passt sich somit automatisch dem Untergrund an, sie wirkt nur bei Bedarf, nämlich beim Zurückrutschen, oder beim seitlichen Abrutschen. Es stört weder auf hartem Untergrund (Fels), noch im normalen Gehbetrieb, und ist an kein Bindungssystem gebunden. Die Greifplatten können auch bereits zu Hause vormontiert werden, da sie beim Gehen in keiner Weise hinderlich sind. Damit ist ein Vergessen ausgeschlossen. Soll die Montage jedoch erst im Gelände erfolgen, so sind die Greifplatten problemlos manuell und bei angeschnallten Schiern zu montieren und auch zu demontieren.

Die Erfindung wird im Folgenden anhand möglicher Ausführungsformen mithilfe der beiliegenden Zeichnungen näher erläutert. Es zeigen hierbei die
Fig. 1 eine Ansicht einer ersten Ausführungsform einer auf einem Ski montierten, erfindungemäßen Rückgleitsicherung von der Seite gesehen,
Fig. 2 die Ausführungsform gemäß Fig. 1 von oben gesehen,
Fig. 3 die Ausführungsform gemäß Fig. 1 von der Skispitze gesehen,
Fig. 4a und 4b eine weitere Ausführungsform einer auf einem Ski montierten, erfindungemäßen Rückgleitsicherung von der Seite gesehen, und in zwei unterschiedlichen Positionen,
Fig. 5a und 5b eine weitere Ausführungsform einer auf einem Ski montierten, erfindungemäßen Rückgleitsicherung von der Seite gesehen, und in zwei unterschiedlichen Positionen,
Fig. 6 eine Ausführungsform einer lösbaren Verbindung zwischen Greifplatte und Grundkörper in Explosionsdarstellung, und die
Fig. 7 die lösbare Verbindung gemäß Fig. 6 im zusammen gesetzten Zustand.

Zunächst wird auf die Fig. 1 bis 3 Bezug genommen. Die Fig. 1 bis 3 zeigen eine erfindungsgemäße Rückgleitsicherung mit einem als Grundplatte 1 ausgeführten Grundkörper 1, die zwei aufgebogene Schenkel aufweist, an denen zwei beiderseits der Grundplatte 1 angeordnete Greifplatten 2 schwenkbar befestigt sind. Die Rückgleitsicherung ist mit ihrer Grundplatte 1 auf einem Ski 6 so montiert, dass die Greifplatten 2 seitlich des Skis 6 angeordnet sind.

Die Greifplatten 2 weisen jeweils eine um die Drehachse D schwenkbare Gleitfläche 7 auf. Die Gleitfläche 7 erstreckt sich vom Bereich der Drehachse D zu einem von der Drehachse D beabstandeten Bereich, wo sie einen spitz zulaufenden Endabschnitt 8 aufweist. In der gezeigten Ausführungsform sind Gleitfläche 7 und der spitz zulaufenden Endabschnitt 8 planar ausgeführt, es könnte aber auch sein, dass die Gleitfläche 7 Zacken aufweist, so wie sie etwa in der Fig. 5 zu sehen ist.

Der Schwerpunkt der beiden Greifplatten 2 liegt dabei jeweils zwischen der Drehachse D und dem spitz zulaufenden Endabschnitt 8, sodass beim Heben eines Fußes die jeweiligen Greifplatten 2 abwärts fallen. Gegebenenfalls kann diese Schwenkbewegung auch durch ein Federelement unterstützt sein, sofern es bei Abfahrten keine übermäßige Bremswirkung verursacht. Ein solches Federelement könnte aber auch so ausgeführt sein, dass es in seiner Federstärke verstellbar ausgeführt ist, um seine Federwirkung an unterschiedliche Situationen anpassen zu können.

Die erfindungsgemäße Rückgleitsicherung funktioniert nun wie folgt: Da der drehachsenseitige Bereich der Gleitfläche 7 in Fahrtrichtung liegt, und der spitz zulaufende Endabschnitt 8 daher gegen die Fahrtrichtung des Skis zeigt, läuft die Rückgleitsicherung bei einer Abfahrt mit ihren Gleitflächen 7 annähernd widerstandslos auf der Schneeoberfläche mit. Die Greifplatten 2 befinden sich in ihrer inaktiven Position. Bei einem Anstieg hingegen fällt beim Heben eines Fußes der spitz zulaufende Endabschnitt 8 der Greifplatten 2 der Rückgleitsicherung abwärts. Diese Schwenkbewegung der Greifplatten 2 wird dabei durch einen ersten Anschlag 11 begrenzt, sobald er auf die Grundplatte 1 auftrifft. Die Greifplatten 2 befinden sich nun in ihrer aktiven Position, bei der sich beim Aufsetzen des Skis der spitz zulaufende Endabschnitt 8 in die Schneeoberfläche eingräbt, und ein Rück- bzw. Seitwärtsrutschen des Skis verhindert. Die Gleitflächen 7 können dabei in ihrer Position unterhalb der Grundplatte 1 mit dem Ski einen Winkel von etwa 70°-90° bilden, wobei dieser Winkel von der Positionierung des Anschlages 11 abhängt. Auch ein seitliches Abrutschen kann leicht dadurch verhindert werden, indem ein Fuß kurz gehoben wird, um den nach unten geklappten, spitz zulaufenden Endabschnitt 8 entsprechend einsetzen zu können.

Die Wirkung der erfindungsgemäßen Rückgleitsicherung setzt aber auch beim bloßen Zurückrutschen des Skis ein (in Bezug auf die Fig. 4 und 5 bei einer Bewegung nach rechts), da sich der Endabschnitt 8 in den Untergrund eingräbt, und ein Verschwenken der Greifplatte 2 bewirkt.

Die Fig. 1 bis 3 zeigen des Weiteren eine Ausführungsform, bei der jeweils zumindest eine Greifplatte 2 beiderseits der Grundplatte 1 angeordnet ist, die jeweils in einem auf der Grundplatte 1 seitlich angeordneten Lager 12 schwenkbar gehalten ist, wobei die Grundplatte 1 hierfür seitlich jeweils vertikal aufgebogen ist. Die Grundplatte 1 ist somit U-förmig gebogen, wobei die Lager 12 der Greifplatten 2 an den aufgebogenen Schenkeln der Grundplatte 1 angeordnet sind. Der Vorteil dieser Ausführungsform liegt dabei darin, dass kein die Grundplatte 1 querendes Element, wie Bolzen und dergleichen, vorgesehen ist, und die Rückgleitsicherung daher auch auf oder unter der Bindungsplatte montiert werden kann. Wie bereits erwähnt wurde, kann aber die Grundplatte 1 auch als Grundkörper 1 ausgeführt sein, der auf dem Ski montierbar ist, und seitlich jeweils Lager 12 zur Montage der Greifplatten 2 aufweist. Ein solcher Grundkörper kann etwa als ein, den Ski querender Kunststoffspritzgussteil ausgeführt sein, der entweder separat von der Bindung am Ski 6 montiert wird, oder integraler Bestandteil der Bindung ist, und etwa auch die Funktion der vorderen Bindungsbacke erfüllt. Im Folgenden wird aber ausschließlich auf Grundplatten 1 Bezug genommen, wenngleich es sich auch um Grundkörper und dergleichen handeln könnte.

Die Greifplatte 2 kann dabei einen L-förmigen Querschnitt aufweisen (siehe insbesondere Fig. 3), wobei eine erste Schenkelfläche 2a senkrecht zur Grundplatte 1 an der Grundplatte 1 angelenkt ist, und die zweite Schenkelfläche 2b die Gleitfläche 7 bildet.

Um den Schwenkwinkel in geeigneter Weise zu begrenzen, ist ein erster Anschlag 11 als ein von der Grundplatte 1 seitlich abstehender Zapfen ausgeführt. Dieser erste Anschlag 11 begrenzt eine Position der Greifplatte 2 unterhalb der Grundplatte 1, bei der die Greifplatte 2 und die Grundplatte 1 einen annähernd rechten Winkel einschließen. Des Weiteren ist ein zweiter Anschlag 9 als ein von der Grundplatte 1 seitlich abstehender, verstellbarer Zapfen angeordnet. Die Verstellbarkeit des zweiten Anschlages 9 stellt dabei sicher, dass der Schwenkwinkel der Greifplatte 2 unterschiedlich begrenzt wird.

Schließlich kann ein dritter Anschlag 10 vorgesehen sein, der den Schwenkwinkel der Gleitfläche 7 in einer Position oberhalb der Grundplatte 1 begrenzt. Dadurch kann die Greifplatte 2 nicht so weit verschwenkt werden, dass der spitz zulaufende Endabschnitt 8 in die Fahrtrichtung zeigt.

Die Fig. 4 und 5 zeigen eine weitere Ausführungsform für die Begrenzung der Schwenkwinkel der erfindungsgemäßen Rückgleitsicherung. Wiederum weist die Grundplatte 1 zwei vertikal aufgebogene Abschnitte auf, an denen jeweils ein erster Anschlag 11 als ein von der Grundplatte 1 seitlich abstehender Zapfen befestigt ist. Der erste Anschlag 11 wirkt auf die Greifplatte 2 allerdings über ein schwenkbares Anschlagselement 13, das um den ersten Anschlag 11 verschwenkbar ist, und an dem ein Fixierstift 3 axial entlang der Stiftachse verschiebbar befestigt ist. Des Weiteren sind Bohrungen 14 in den vertikal aufgebogenen Abschnitten der Grundplatte 1 vorgesehen, in die der Fixierstift 3 eingreifen kann. Da dieser Fixierstift 3 axial verschiebbar ist, kann er, etwa durch Fingerdruck, aus einer ersten Bohrung 14 gedrückt werden, und nach Verschwenken des Anschlagselements 13 in eine andere Bohrung 14 eingesetzt werden. Dadurch ändert sich die Positionierung des Anschlagselements 13, und somit der mögliche Schwenkwinkel der Greifplatte 2, wie etwa anhand der Fig. 5a und 5b ersichtlich ist. In der Fig. 5 ist dabei die Gleitfläche 7 gezackt ausgeführt, und endet mit einem Dorn am Endabschnitt 8.

Wie insbesondere in der Fig. 5b zu sehen ist, kann nun etwa eine Position des schwenkbaren Anschlagselements 13 gewählt werden, bei der das schwenkbare Anschlagselement 13 in eine entsprechende Ausnehmung der Greifplatte 2 formschlüssig eingreift, sodass die Greifplatte 2 fixiert ist. Die Ausnehmung der Greifplatte 2 ist dabei der Formgebung des Anschlagselements 13 angepasst. Bei dieser Positionierung wirkt die nun unbewegliche Greifplatte 2 wie ein Steigeisen, was etwa bei eisigem Untergrund sehr vorteilhaft ist. Wird der Fixierstift 3 in eine weitere Bohrung 14 versetzt, wie in der Fig. 5a dargestellt ist, so kann die Greifplatte 2 zwar in Bezug auf die Fig. 5a entgegen dem Uhrzeigersinn verschwenken, sodass die Greifplatte 2 eine Vorwärtsbewegung des Skis (in der Fig. 5a nach links) nicht stört, der Schwenkwinkel wird aber im Uhrzeigersinn begrenzt, und zwar in der in der Fig. 5a gezeigten Position. Diese Begrenzung des Schwenkwinkels wird durch geeignete Ausführung des Anschlagselements 13 und der Greifplatte 2 erreicht, indem eine Haltenase 4 der Greifplatte 2 an einer Auflaufkante 5 des Anschlagselements 13 anliegt, sodass die Greifplatte 2 wiederum fixiert wird. Die zweigeteilte Ausführung der Gleitfläche 7 in einen ersten Gleitflächenabschnitt 7a und einen zweiten, in Bezug auf den ersten Gleitflächenabschnitt 7a angewinkelten Gleitflächenabschnitt 7b bewirkt, dass die Greifplatte 2 bereits bei einem kleineren Schwenkwinkel im Uhrzeigersinn Bremswirkung entfaltet. Dadurch wird ein Zurückrutschen des Skis früher unterbunden, und der Wegverlust in Vorwärtsrichtung dadurch begrenzt.

Herkömmliche Rückgleitsicherungen sind aus einer Aluminiumlegierung gefertigt, sodass sie einer Belastung, wie sie in einer fixierten Position gegeben sind, insbesondere auf sehr hartem Untergrund wie etwa Eis, kaum standhalten würden. Die erfindungsgemäße Rückgleitsicherung ist daher aus hochvergütetem und gehärtetem Edelstahl gefertigt, und weist somit die Festigkeit von geschmiedetem Stahl auf.

In der Fig. 6 und 7 ist des Weiteren eine Ausführungsform einer lösbaren Verbindung zwischen Greifplatten 2 und Grundplatte 1 dargestellt. Hierbei ist ein Federelement 15 in einer, mit der Greifplatte 2 verbundenen Hülse 16 eingesetzt, wobei die Hülse 16 im montierten Zustand in einem Lager 12 der Grundplatte 1 gehalten ist, und das Federelement 15 an einer Halteschulter 17 der Grundplatte 1 einrastet (siehe Fig. 9). Die Montage des Federelements 15, der Hülse 16 und der Greifplatte 2 erfolgt dabei werkseitig. Insbesondere kann die Hülse 16 an der Greifplatte 2 etwa angeschweißt sein, oder über einen Passsitz befestigt sein. Die Lösbarkeit der Verbindung wird durch das Federelement 15 sichergestellt, das einen Schwenkarm 18 aufweist. Wird der Schwenkarm 18 durch Fingerdruck betätigt, rutscht das Federelement 15 von der Halteschulter 17, und die Hülse 16 kann aus dem Lager 12 der Grundplatte 1 gezogen werden. Dabei ist es für die Praxis vorteilhaft, dass abgesehen von den Greifplatten 2 keine losen Bauteile vorliegen.

Die Erfindung verwirklicht somit eine Rückgleitsicherung, die nach erfolgter Montage am Ski einfache Justierungen hinsichtlich unterschiedlicher Auf- und Abstiegsbedingungen, Schneeverhältnisse und dergleichen ermöglicht. Des Weiteren ist sie einfach aufgebaut und somit kostengünstig ausführbar. Insbesondere erfordert sie kein Zusammenwirken mit dem Skischuh, was einerseits ihre Montage bzw. Demontage unabhängig von der Bindungsplatte ermöglicht, und andererseits auch deren Montage abseits der Bindungsplatte.

## Patentansprüche

1. Rückgleitsicherung für Skier, bei der zumindest eine Greifplatte (2) seitlich an einem Grundkörper (1) um eine Drehachse (D) schwenkbar angelenkt ist, **dadurch gekennzeichnet, dass** jeweils zumindest eine Greifplatte (2) beiderseits des Grundkörpers (1) angeordnet ist, die jeweils in einem auf dem Grundkörper (1) seitlich angeordneten Lager (12) schwenkbar gehalten ist, und die Greifplatten (2) in Form eines Stecksystems einzeln manuell vom Grundkörper (1) montierbar und demontierbar sind.

2. Rückgleitsicherung nach Anspruch 1, **dadurch gekennzeichnet, dass** das Stecksystem durch ein Federelement (15) gebildet wird, das in einer, mit der Greifplatte (2) verbundenen Hülse (16) eingesetzt ist, wobei die Hülse (16) im montierten Zustand in einem Lager des Grundkörpers (1) gehalten ist, und das Federelement (15) an einer Halteschulter (17) des Grundkörpers (1) einrastet.

3. Rückgleitsicherung nach Anspruch 1 oder 2, **dadurch gekennzeichnet, dass** der Grundkörper (1) als U-förmig gebogene Grundplatte (1) ausgeführt ist, wobei die Lager (12) der Greifplatten (2) an den aufgebogenen Schenkeln der Grundplatte (1) angeordnet sind.

4. Rückgleitsicherung nach einem der Ansprüche 1 bis 3, **dadurch gekennzeichnet, dass** die Greifplatte (2) einen L-förmigen Querschnitt aufweist, wobei eine erste Schenkelfläche (2a) am Grundkörper (1) angelenkt ist, und die zweite Schenkelfläche (2b) eine Gleitfläche (7) bildet, die in ihrem von der Drehachse (D) beabstandeten Bereich einen spitz zulaufenden Endabschnitt (8) aufweist.

5. Rückgleitsicherung nach Anspruch 4, **dadurch gekennzeichnet, dass** die Greifplatten (2) planar ausgeführt sind, wobei die Greifflächen (7) Zacken aufweisen.

6. Rückgleitsicherung nach einem der Ansprüche 1 bis 5, **dadurch gekennzeichnet, dass** ein schwenkbares Anschlagselement (13) zur Begrenzung des Schwenkwinkels der Greifplatte (2) vorgesehen ist, das mithilfe eines Fixierstiftes (3) in unterschiedlichen Positionen am Grundkörper (1) fixierbar ist.

7. Rückgleitsicherung nach Anspruch 6, **dadurch gekennzeichnet, dass** zumindest eine Position vorgesehen ist, bei der das Anschlagselement (13) in eine entsprechende Ausnehmung der Greifplatte (2) formschlüssig eingreift.

8. Rückgleitsicherung nach Anspruch 6 oder 7, **dadurch gekennzeichnet, dass** der Fixierstift (3) am Anschlagselement (13) axial entlang der Stiftachse manuell verschiebbar befestigt ist.

9. Ski mit einer Rückgleitsicherung nach einem der Ansprüche 1 bis 8.

10. Ski nach Anspruch 9, **dadurch gekennzeichnet, dass** die Rückgleitsicherung unter der Bindungsplatte angeordnet ist.

11. Bindungsplatte für Skier mit einer Rückgleitsicherung nach einem der Ansprüche 1 bis 8.
